# EUROPÄISCHE PATENTSCHRIFT

(11) **EP 1 370 051 B1**
(45) Veröffentlichungstag und Bekanntmachung des Hinweises auf die Patenterteilung: **04.05.2005**
(21) Anmeldenummer: 03011369.0
(22) Anmeldetag: 19.05.2003
(51) Int. Cl.: H04M 1/05, A45F 5/02, H04B 1/38

(54) **Anhänghalterungsmittel für ein Funktelefon**
Carrying means for a mobile phone
Dispositif de suspension pour un téléphone mobile

(30) Priorität: 07.06.2002 DE 20208911 U; 07.06.2002 DE 10225393; 19.02.2003 IT TO20030025
(43) Veröffentlichungstag der Anmeldung: 10.12.2003
(73) Patentinhaber: Egger, Christoph, 6290 Mayrhofen (AT)
(72) Erfinder: Egger, Christoph, 6290 Mayrhofen (AT)
(74) Vertreter: Tiesmeyer, Johannes, Dr.

(56) Entgegenhaltungen:
- DE-U- 29 806 692
- FR-A- 2 776 172
- US-A- 4 771 927
- US-A- 5 673 829
- US-A1- 2002 043 545

## Beschreibung

Die Erfindung betrifft ein Funktelefonanhänghalterungsmittel, umfassend
- einen elastisch dehnbaren Schlaufenabschnitt, in den das Funktelefon bei elastischer Aufweitung des Schlaufenabschnitts einführbar ist, um eine Klemmverbindung zwischen Funktelefon und Schlaufenabschnitt herzustellen, bei der der Schlaufenabschnitt das Funktelefon umgibt,
- und ein an dem Schlaufenabschnitt vorgesehenes Verbindungselement zum Anhängen des mit einem Funktelefon bestückten Schlaufenabschnitts an einem Träger.

Unter den Begriff Funktelefon sollen hier die üblicherweise auch als Handys bezeichneten Mobilteile fallen, welche inzwischen weite Verbreitung sowohl im professionellen als auch im privaten Nutzungsbereich gefunden haben. Nachfolgend wird das Funktelefonanhänghalterungsmittel auch als Anhänghalterungsmittel bezeichnet.

Insbesondere in jüngerer Zeit ist es gelungen, diese Mobilteile auf sehr kompakte Formate zu miniaturisieren und gleichzeitig die technischen Eigenschaften zu verbessern. Verschiedene Hersteller bieten eine Typenvielfalt an Funktelefonen unterschiedlicher Größen und Formen an. Zu fast jedem Handytyp kann man im Zubehörhandel eine Hülle bzw. eine Tasche aus Leder, Kunstleder oder Kunststoff erwerben. Diese konventionellen Handytaschen sind von ihrer Größe und Gestaltung her jeweils an die betreffenden Funktelefontypen angepasst. Eine solche Anpassung kann beispielsweise darin bestehen, dass die Handytasche ein transparentes Sichtfenster aufweist, welches die Sicht auf das Display des in der Tasche aufgenommenen Handys freigibt. Eine solche Anpassung kann ferner darin bestehen, dass die Tasche Ausschnitte bzw. transparente Bereiche über den Bedienungstasten des Funktelefons aufweist, so dass das in der Tasche befindliche Funktelefon bedient werden kann. Die bekannten Handytaschen haben üblicherweise ein Bodenteil, Seitenteile und einen bedarfsweise zu öffnenden Deckel, so dass sie ein Handy im Wesentlichen allseitig umgeben können. Ferner sind konventionelle Handytaschen oft auch mit Laschen oder dgl. versehen, welche eine Befestigung der Tasche an einem Kleidungsstück, beispielsweise an einem Gürtel, des Benutzers ermöglichen. Insoweit kann man solche konventionellen Handytaschen auch als Anhänghalterungsmittel für Funktelefone bezeichnen. Ein Beispiel für eine solche Handytasche ist in der US 2002/043545 A1 offenbart.

In der DE 298 06 692 U1 ist ein Halterungsmittel für ein Funktelefon offenbart, wobei dieses bekannte Halterungsmittel aus zwei schnurartigen Halteschlaufen und zwei die Schlaufen gegen Abrollen sichernden Abrollsicherungsstegen gebildet ist. Die Schnüre sind sehr dünn gehalten, damit sie in schmalen Zonen zwischen Reihen von Bedienungstasten des Funktelefons ohne Tastenberührung aufgenommen werden können, um das Funktelefon zu halten.

Aus der FR 2 776 172 ist ein Halteschlaufenelement bekannt, welches für die Aufnahme von Trinkgläsern vorgesehen ist. Das Halteschlaufenelement kann an einem Halsband getragen werden, so dass es dem Benutzer möglich ist, ein Trinkglas in dem Halteschlaufenelement abzustellen und somit am Körper mitzuführen, ohne stets eine Hand zum Halten des Trinkglases verwenden zu müssen. Ein Hinweis auf die Möglichkeit der Verwendung einer solchen Halteschlaufe zum Halten von Funktelefonen findet sich in der FR 2 776 172 nicht.

In der US 4 771 927 ist ein elastisches Band offenbart, welches um ein Funktelefon herumgelegt und dann mittels Klettverschluss zu einer Schlaufe geschlossen werden kann. Das Band hat keine Lochaussparungen. Offenbar wurde bei der Konzeption des Gegenstandes der US 4 771 927 davon ausgegangen, dass eine elastische Schlaufe als Halterungsmittel für ein Funktelefon nur dann brauchbar ist, wenn sie an einer Trennstelle, wie z.B. der Klettverschlussstelle, geöffnet werden kann, um das Einbringen bzw. das Herausnehmen eines Funktelefons zu ermöglichen.

Der Erfindung liegt die Aufgabe zugrunde, ein preiswert herstellbares und einfach handhabbares Funktelefonanhänghalterungsmittel bereitzustellen, welches einen hängenden Transport des Handys ermöglicht, dem Handy dabei einen sicheren Halt bietet und mit Handys unterschiedlicher Größe und Bauform kombiniert werden kann, ohne die Bedienmöglichkeit des betreffenden Handys nennenswert zu beeinträchtigen.

Zur Lösung dieser Aufgabe wird erfindungsgemäß vorgeschlagen, dass der Schlaufenabschnitt eine Lochaussparungen aufweisende, streifenförmige Einzelschlaufe ist, welche in der bestimmungsgemäßen Anordnung am Funktelefon dieses banderolenartig umgibt.

Zum Anbringen des erfindungsgemäßen Anhänghalterungsmittels an ein Funktelefon kann der Benutzer den Schlaufenabschnitt mit den Fingern aufspreizen und dann z. B. von der Oberseite des Funktelefons her auf das Funktelefongehäuse aufziehen, bis der Schlaufenabschnitt sich an einer gewünschten Position befindet. Der Schlaufenabschnitt bietet einen sicheren Halt, so dass das Anhänghalterungsmittel keine das Funktelefon im hängenden Zustand an dessen Unterseite stützende Fläche aufweisen muss.

In einer Ausführungsform des Anhänghalterungsmittels nach der Erfindung kann es vorgesehen sein, dass der Schlaufenabschnitt das betreffende Funktelefon in einem Bereich umgibt, in dem keine Bedienelemente bzw. Funktionselemente des Telefons vorgesehen sind. Gemäß einer weiteren Ausführungsform der Erfindung kann es vorgesehen sein, dass der Schlaufenabschnitt das betreffende Funktelefon ganz oder teilweise im Bedienungsbereich umgibt.

Eine bevorzugte Ausführungsform sieht vor, dass der streifenförmige Schlaufenabschnitt eine Streifenbreite z.B. im Bereich von 20 mm bis 40 mm aufweist. In einer bestimmungsgemäßen Anordnung kann die Streifenschlaufe das betreffende Funktelefon im Bereich des Displays umgeben. Damit der Blick auf das Display möglich ist, wird vorgeschlagen, dass die Streifenschlaufe aus einem im Wesentlichen transparenten Material gebildet ist und/oder Lochaussparungen aufweist.

Die Streifenschlaufe kann das Funktelefon ggf. auch oder alternativ im Bereich der Tastatur umgeben. Die Bedienung der Tastatur kann dann durch das elastische Material der Streifenschlaufe hindurch erfolgen.

Gemäß einer Ausführungsform der Erfindung können Lochaussparungen für Bedienungstasten des Funktelefons in der Streifenschlaufe vorgesehen sein.

Das erfindungsgemäße Anhänghalterungsmittel beeinträchtigt die Bedienbarkeit des betreffenden Funktelefons nicht. Das Anhänghalterungsmittel kann so gestaltet sein, dass es am Funktelefon optisch dezent wirkt. Andererseits bietet ein Anhänghalterungsmittel nach der Erfindung auch die Möglichkeit, als Designelement dem betreffenden Funktelefon ein interessanteres Aussehen zu verleihen.

Aufgrund der Gummielastizität des Schlaufenabschnitts kann sich das Anhänghalterungsmittel nach der Erfindung an unterschiedliche Handygrößen anpassen und ist daher universeller einsetzbar als bekannte Anhänghalterungsmittel, etwa in Form konventioneller Handytaschen.

Bei dem am Schlaufenabschnitt vorgesehenen Verbindungselement kann es sich z.B. um ein Laschenelement handeln, an dem beispielsweise vorzugsweise ein Halsband - oder ggf. ein Gürtelclip oder/und ein Schlüsselbundring befestigt werden kann.

Gemäß einer Ausführungsform der Erfindung ist das Verbindungselement ein integral mit dem Schlaufenabschnitt ausgebildetes Halsband.

Als Material für den Schlaufenabschnitt und vorzugsweise für das komplette Anhänghalterungsmittel ist vorzugsweise Silikon-Kautschuk oder Silikon-Latex vorgesehen.

Nachstehend wird die Erfindung unter Bezugnahme auf die Figuren näher erläutert.
- Fig. 1a und 1b: zeigen die Vorderansicht und die Rückansicht eines Funktelefons mit einem Ausführungsbeispiel eines Anhänghalterungsmittels nach der Erfindung.

In den Figuren 1a und 1b ist das Anhänghalterungsmittel 1 in einer bestimmungsgemäßen Position an einem Funktelefon 3 dargestellt. Dabei ist der Schlaufenabschnitt 5 so auf das Funktelefongehäuse aufgezogen, dass er das Funktelefon 3 im Bereich von dessen Display 7 banderolenartig umgibt.

In einer anderen Position kann der Schlaufenabschnitt 5 auch so auf das Funktelefon aufgezogen sein, dass es den Bedienungsbereich bei 14 banderolenartig umgibt. Die Tasten 14 des Funktelefons sind dann durch den Schlaufenabschnitt 5 hindurch betätigbar. Der Schlaufenabschnitt 5 hat im Wesentlichen die Form eines zu einer Schleife geschlossenen Streifenbandes mit einer Streifenbreite b.

Das Anhänghalterungsmittel 1 ist insbesondere im Bereich des Schlaufenabschnitts 5 gummielastisch ausgebildet und so dimensioniert, dass es in seiner bestimmungsgemäßen Anordnung klemmend auf dem betreffenden Funktelefon 3 aufsitzt.

Vorzugsweise ist das Anhänghalterungsmittel 1 aus Silikon-Kautschuk oder aus Silikon-Latex gefertigt.

Der Schlaufenabschnitt 5 ist vorzugsweise weitgehend transparent ausgebildet, so dass er in der Position gemäß Fig. 1a den Blick auf das Display 7 des Funktelefons 3 freigibt und dennoch einen Schutz für das Display 7 darstellt. In der rückseitigen Ansicht gemäß Fig. 1b ist ein an dem Schlaufenataschnitt 5 angeordnetes Verbindungselement 8 erkennbar, bei dem es sich um einen bedruckten Laschenabschnitt handelt, der an seinem äußeren, in Fig. 1b oben liegenden Ende eine Laschenöffnung 10 zur Befestigung eines Halsbands oder dgl. aufweist.

Das Anhänghalterungsmittel 1 ermöglicht somit einen hängenden Transport des Funktelefons 3, etwa an einem Halsband, wobei es einen sicheren Halt des Funktelefons 3 bietet, ohne dessen Bedienbarkeit zu beeinträchtigen. Die Tasten 14 des Telefons 3 sind nämlich ohne weiteres zugänglich, und das Display 7 ist einsehbar. Ferner sind auch das (nicht gezeigte) Mikrofon und der Lautsprecher des Funktelefons 3 nicht in ihrer Funktion durch das Anhänghalterungsmittel beeinträchtigt.

Darauf hinzuweisen ist auch noch, dass das Anhänghalterungsmittel 1 nach der Erfindung bei der Handhabung des Funktelefons 3 nicht störend wirkt und ohne weiteres am Funktelefon 3 verbleiben kann, wenn dieses beispielsweise vorübergehend als Tischgerät benutzt wird und insoweit hängender Transport vorübergehend gar nicht in Frage kommt.

Das Ausführungsbeispiel nach den Figuren 1a und 1 b weist in dem streifenförmigen Schlaufenabschnitt 5 größere Lochaussparungen 9 auf, welche sich in der gezeigten Anordnung über die Schmalseiten 11 des Funktelefons 3 hinweg erstrecken. Diese Lochaussparungen 9 können in mehrfacher Hinsicht nützlich sein. Einerseits erleichtern sie das Aufweiten und Überziehen des Schlaufenabschnitts 5 über das Funktelefon 3. Darüber hinaus prägen diese Aussparungen 9 auch in gewissem Maße das Design der Kombination aus Funktelefon 3 und Anhänghalterungsmittel 1. Ferner ist noch zu erwähnen, dass in der bestimmungsgemäßen Anordnung des Anhänghalterungsmittels 1 Bereiche 15 des Funktelefons 3 freiliegend bleiben, in denen manche Funktelefontypen Bedienelemente, etwa seitliche Lautstärkeregler, Druckknöpfe oder dgl., aufweisen. Auch die seitlich äußeren Displaybereiche 17 liegen frei, was ebenfalls von Vorteil ist, da diese Displaybereiche bei zahlreichen Funktelefontypen zur Anzeige beispielsweise der Empfangsfeldstärke und des Batterieladezustands genutzt werden. Diese Anzeigen fallen häufig sehr klein aus, so dass eine unbeeinträchtigte Erkennbarkeit gewährleistet sein sollte. Dies wird mit der Ausführungsform nach Fig. 1a und 1b erreicht. Zwar ist der Schlaufenabschnitt 5 zum Display hin transparent. Eine gewisse Abschattung kann jedoch gegeben und aus Design-Gründen sogar erwünscht sein. Bei Varianten der gezeigten Ausführungsbeispiele ist das Anhänghalterungsmittel aus optisch-gestalterischen Gründen leicht eingefärbt, ohne die Transparenz zu verlieren.

Die Materialdicke des Anhänghalterungsmittels kann über verschiedene Bereiche des Schlaufenabschnitts 5 bzw. des Verbindungselementes 8 nach Maßgabe der mechanischen Anforderungen variieren. So kann es vorgesehen sein, dass der Schlaufenabschnitt 5 in dem Bereich 19, der über dem Display 7 liegt, vergleichsweise dünn ist, wohingegen der Verbindungsabschnitt 8 eine größere Materialdicke hat, um die erforderliche mechanische Festigkeit zu gewährleisten.

Aus Gründen der mechanischen Haltbarkeit können ferner linienartige Randverdickungen 21 des Anhänghalterungsmittels 1 vorgesehen sein, welche insbesondere als Risssperren wirken.

Ein besonderer Vorteil gegenüber herkömmlichen Lösungen besteht auch noch darin, dass das Anhänghalterungsmittel 1 nach der Erfindung materialsparend und preiswert herstellbar ist. Es wirkt sich nicht nennenswert gewichtserhöhend und auch nicht volumenvergrößernd auf das damit kombinierte Funktelefon 3 aus. Aufgrund der Elastizität des Schlaufenabschnitts 5 kann sich der Schlaufenabschnitt an unterschiedlich große Handys anpassen.

Im nicht benutzten, also vom Funktelefon getrennten Zustand, kann das Anhänghalterungsmittel nach der Erfindung auf kleinstes Volumen zusammengefaltet und etwa in einer Brieftasche oder dgl. aufbewahrt werden.

Es sei noch darauf hingewiesen, dass das Anhänghalterungsmittel 1 in dem Bereich 19, der sich über dem Display 7 erstreckt, ein optisch vergrößerndes Element, beispielsweise ein integriertes oder gesondert aufgebrachtes Lupenelement, aufweisen kann.

## Patentansprüche

1. Funktelefonanhänghalterungsmittel, umfassend
- einen elastisch dehnbaren Schlaufenabschnitt (5), in den das Funktelefon (3) bei elastischer Aufweitung des Schlaufenabschnitts (5) einführbar ist, um eine Klemmverbindung zwischen Funktelefon und Schlaufenabschnitt herzustellen, bei der der Schlaufenabschnitt (5) das Funktelefon (3) umgibt,
- und ein an dem Schlaufenabschnitt (5) vorgesehenes Verbindungselement (8) zum Anhängen des mit einem Funktelefon (3) bestückten Schlaufenabschnitts (5) an einem Träger,
**dadurch gekennzeichnet,**
**dass** der Schlaufenabschnitt (5) eine Lochaussparungen (9) aufweisende, streifenförmige Einzelschlaufe ist, welche in der bestimmungsgemäßen Anordnung am Funktelefon (3) dieses banderolenartig umgibt.

2. Funktelefonanhänghalterungsmittel nach Anspruch 1,
**dadurch gekennzeichnet,**
**dass** der Schlaufenabschnitt (5) so dimensioniert ist, dass er bei darin aufgenommenem Funktelefon weniger als 50 % der Außenoberfläche des Funktelefons (3) nach außen hin überdeckt.

3. Funktelefonanhänghalterungsmittel nach Anspruch 1 oder 2,
**dadurch gekennzeichnet,**
**dass** der Schlaufenabschnitt (5) so dimensioniert ist, dass er bei darin aufgenommenem Funktelefon weniger als 30 % der Außenoberfläche des Funktelefons (3) nach außen hin überdeckt.

4. Funktelefonanhänghalterungsmittel nach einem der vorhergehenden Ansprüche,
**dadurch gekennzeichnet,**
**dass** der Schlaufenabschnitt (5) eine Streifenbreite kleiner als 50 mm aufweist.

5. Funktelefonanhänghalterungsmittel nach einem der vorhergehenden Ansprüche,
**dadurch gekennzeichnet,**
**dass** der Schlaufenabschnitt (5) eine Streifenbreite kleiner als 30 mm aufweist.

6. Funktelefonanhänghalterungsmittel nach einem der vorhergehenden Ansprüche,
**dadurch gekennzeichnet,**
**dass** das Funktelefonanhänghalterungsmittel (1) einstückig aus gummielastischem Material gebildet ist.

7. Funktelefonanhänghalterungsmittel nach Anspruch 6,
**dadurch gekennzeichnet,**
**dass** das Funktelefonanhänghalterungsmittel (1) aus Silikon-Kautschuk oder Silikon-Latex gebildet ist.

8. Funktelefonanhänghalterungsmittel nach einem der vorhergehenden Ansprüche,
**dadurch gekennzeichnet,**
**dass** der Schlaufenabschnitt (5) zumindest bereichsweise transparent ist.

9. Funktelefonanhänghalterungsmittel nach einem der vorhergehenden Ansprüche,
**dadurch gekennzeichnet,**
**dass** das Verbindungselement (8) ein Laschenelement mit einer Laschenöffnung (10) zur Anbringung eines Halsbandes, Befestigungsclips, Schlüsselbundringes oder dgl., ist.

10. Funktelefonanhänghalterungsmittel nach einem der vorhergehenden Ansprüche,
**dadurch gekennzeichnet,**
**dass** es nach Maßgabe von Festigkeitsanforderungen unterschiedliche Materialdicken in verschiedenen Bereichen aufweist.

11. Funktelefonanhänghalterungsmittel nach einem der vorhergehenden Ansprüche,
**dadurch gekennzeichnet,**
**dass** das Verbindungselement ein integral mit dem Schlaufenabschnitt ausgebildetes Halsband ist.

## Claims

1. Mobile telephone carrying means, comprising
- an elastically extendable loop portion (5), into which the mobile telephone (3) can be introduced on elastic widening of the loop section (5) in order to produce a clamping connection between the mobile telephone and loop section, in which the loop section (5) surrounds the mobile telephone (3)
- and a connecting element (8) provided on the loop section (5) for attaching the loop section (5) equipped with a mobile telephone (3) on a carrier,
**characterised in that** the loop section (5) is a strip-shaped single loop which has hole recesses (9) and which in the arrangement according to requirements on the mobile telephone (3) surrounds it in the manner of a band.

2. Mobile telephone carrying means according to claim 1, **characterised in that** the loop section (5) is dimensioned such that it outwardly covers less than 50% of the external surface of the mobile telephone (3) when the mobile telephone is accommodated therein.

3. Mobile telephone carrying means according to claim 1 or 2, **characterised in that** the loop section (5) is dimensioned such that it outwardly covers less than 30% of the external surface of the mobile telephone (3) when the mobile telephone is accommodated therein.

4. Mobile telephone carrying means according to any one of the preceding claims, **characterised in that** the loop section (5) has a strip width of less than 50 mm.

5. Mobile telephone carrying means according to any one of the preceding claims, **characterised in that** the loop section (5) has a strip width of less than 30 mm.

6. Mobile telephone carrying means according to any one of the preceding claims, **characterised in that** the mobile telephone carrying means (1) is formed in one piece from resilient material.

7. Mobile telephone carrying means according to claim 6, **characterised in that** the mobile telephone carrying means (1) is formed from silicone rubber or silicone latex.

8. Mobile telephone carrying means according to any one of the preceding claims, **characterised in that** the loop section (5) is transparent at least in regions.

9. Mobile telephone carrying means according to any one of the preceding claims, **characterised in that** the connecting element (8) is a lug element with a lug opening (10) for attaching a neckband, fastening clip, key ring or the like.

10. Mobile telephone carrying means according to any one of the preceding claims, **characterised in that** it has different material thicknesses in various regions according to strength requirements.

11. Mobile telephone carrying means according to any one of the preceding claims, **characterised in that** the connecting element is a neckband formed integrally with the loop section.

## Revendications

1. Dispositif de suspension pour téléphone mobile comportant :
- une partie en boucle (5) élastiquement extensible, dans laquelle le téléphone mobile (3) peut être introduit moyennant une dilatation élastique de la partie en boucle (5), en vue de réaliser entre le téléphone mobile (3) et la partie en boucle (5) un assemblage par serrage, dans lequel la partie en boucle (5) entoure le téléphone mobile (3),
- et un élément de liaison (8) prévu au niveau de la partie en boucle (5) et destiné à suspendre à un support la partie en boucle (5) munie du téléphone mobile (3),
**caractérisé en ce que**
la partie en boucle (5) est une boucle formée d'une seule bande, qui comporte un évidement perforé (9) et qui, dans un agencement conforme à sa destination sur le téléphone mobile (3), entoure celui-ci à la manière d'une banderole.

2. Dispositif de suspension pour téléphone mobile selon la revendication 1, **caractérisé en ce que** la partie en boucle (5) est dimensionnée de telle sorte que, dans sa position enserrant le téléphone mobile (3), elle couvre vers l'extérieur moins de 50 % de la surface extérieure du téléphone mobile (3).

3. Dispositif de suspension pour téléphone mobile selon la revendication 1 ou 2, **caractérisé en ce que** la partie en boucle (5) est dimensionnée de telle sorte que, dans sa position enserrant le téléphone mobile (3), elle couvre vers l'extérieur moins de 30 % de la surface extérieure du téléphone mobile (3).

4. Dispositif de suspension pour téléphone mobile selon l'une quelconque des revendications précédentes, **caractérisé en ce que** la partie en boucle (5) a une largeur de bande inférieure à 50 mm.

5. Dispositif de suspension pour téléphone mobile selon l'une quelconque des revendications précédentes, **caractérisé en ce que** la partie en boucle (5) a une largeur de bande inférieure à 30 mm.

6. Dispositif de suspension pour téléphone mobile selon l'une quelconque des revendications précédentes, **caractérisé en ce que** le dispositif de suspension pour téléphone mobile (1) est réalisé en seule pièce dans un matériau élastique.

7. Dispositif de suspension pour téléphone mobile selon la revendication 6, **caractérisé en ce que** le dispositif de suspension pour téléphone mobile (1) est réalisé en caoutchouc siliconé ou en latex siliconé.

8. Dispositif de suspension pour téléphone mobile selon l'une quelconque des revendications précédentes, **caractérisé en ce que** la partie en boucle (5) est au moins transparente par zones.

9. Dispositif de suspension pour téléphone mobile selon l'une quelconque des revendications précédentes, **caractérisé en ce que** l'élément de liaison (8) est une patte avec un orifice (10) destiné à recevoir un cordon tour de cou, un clip de fixation, un anneau de porte-clés ou élément similaire.

10. Dispositif de suspension pour téléphone mobile selon l'une quelconque des revendications précédentes, **caractérisé en ce que**, conformément aux critères des exigences de sécurité, il comporte différentes épaisseurs de matière dans différentes zones.

11. Dispositif de suspension pour téléphone mobile selon l'une quelconque des revendications précédentes, **caractérisé en ce que** l'élément de liaison est un cordon tour de cou réalisé intégralement avec la partie en boucle.
